# FASCICULE DE BREVET EUROPEEN

(11) **EP 2 037 476 B1**
(45) Date de publication et mention de la délivrance du brevet: **13.02.2013**
(21) Numéro de dépôt: 08354050.0
(22) Date de dépôt: 03.07.2008
(51) Int. Cl.: H01H 51/22, H01H 53/015

(54) **Actionneur électromagnétique et appareil interrupteur équipé d'un tel actionneur électromagnétique**
Elektromagnetisches Stellglied und Schaltgerät, das mit einem solchen elektromagnetischen Stellglied ausgestattet ist
Electromagnetic actuator and switching device equipped with such an electromagnetic actuator

(30) Priorité: 17.09.2007 FR 0706505
(43) Date de publication de la demande: 18.03.2009
(73) Titulaire: Schneider Electric Industries SAS, 92500 Rueil-Malmaison (FR)
(72) Inventeur: Cartier Millon, Christophe, 38050 Grenoble Cedex 09 (FR); Bataille, Christian, 38050 Grenoble Cedex 09 (FR); Pruvost, Philippe, 38050 Grenoble Cedex 09 (FR)
(74) Mandataire: Péru, Laurence

(56) Documents cités:
- DE-U1- 9 321 529
- US-A- 4 746 886
- US-B1- 6 373 675

## Description

### DOMAINE TECHNIQUE DE L'INVENTION

L'invention se rapporte à un actionneur électromagnétique destiné à être utilisé dans un appareil électrique interrupteur, et en particulier dans un appareil de type relais, contacteur ou contacteur disjoncteur.

En particulier, l'invention concerne un actionneur électromagnétique pour appareil interrupteur comprenant une partie fixe, une partie mobile et une bobine d'excitation,
- la partie fixe comprenant une culasse ferromagnétique et un ensemble aimanté composé d'au moins un aimant monté fixement sur la culasse, l'ensemble aimanté s'étendant selon une direction sensiblement parallèle à un axe de déplacement de la partie mobile,
- la partie mobile comprenant un élément ferromagnétique comportant une première surface d'entrefer pour former un entrefer magnétique d'épaisseur variable avec la culasse ferromagnétique et une seconde surface d'entrefer pour former un entrefer magnétique résiduel d'épaisseur sensiblement constante avec la partie fixe, ladite seconde surface d'entrefer étant sensiblement parallèle à l'axe de déplacement de la partie mobile,
- la bobine d'excitation permettant de contrôler la position et la vitesse de la partie mobile à l'aide d'un courant électrique de commande.

L'invention concerne également un appareil électrique interrupteur comportant au moins un contact fixe coopérant avec au moins un contact mobile pour commuter l'alimentation d'une charge électrique.

### ETAT DE LA TECHNIQUE

La demande de brevet européen EP1655755 décrit un tel actionneur électromagnétique pour appareil électrique interrupteur.

Dans ce type d'actionneur, la force exercée sur la partie mobile est principalement une force de Laplace qui résulte de la variation de l'inductance mutuelle entre l'ensemble aimanté et la bobine d'excitation. Cette force de Laplace est généralement proportionnelle à l'intensité du courant dans la bobine d'excitation et à l'induction générée par l'ensemble aimanté. Par ailleurs, la force exercée sur la partie mobile est également une force magnétique entraînant un changement de la réluctance due à la variation de l'épaisseur de l'entrefer d'épaisseur variable entre les positions ouverte et fermée.

Un inconvénient de ce type d'actionneur est que la force exercée sur la partie mobile n'est pas optimisée ce qui conduit à une diminution du rendement de fonctionnement.

Le document "US-A-4 746 886" décrit un actionneur électromagnétique selon le préambule de la revendication 1.

### EXPOSE DE L'INVENTION

L'invention vise à remédier aux problèmes techniques des dispositifs de l'art antérieur en proposant un actionneur électromagnétique pour appareil interrupteur comprenant une partie fixe, une partie mobile et une bobine d'excitation,
- la partie fixe comprenant une culasse ferromagnétique et un ensemble aimanté composé d'au moins un aimant monté fixement sur la culasse, l'ensemble aimanté s'étendant selon une direction sensiblement parallèle à un axe de déplacement de la partie mobile,
- la partie mobile comprenant un élément ferromagnétique comportant une première surface d'entrefer pour former un entrefer magnétique d'épaisseur variable avec la culasse ferromagnétique et une seconde surface d'entrefer pour former un entrefer magnétique résiduel d'épaisseur sensiblement constante avec la partie fixe, ladite seconde surface d'entrefer étant sensiblement parallèle à l'axe de déplacement de la partie mobile,
- la bobine d'excitation permettant de contrôler la position et la vitesse de la partie mobile à l'aide d'un courant électrique de commande.

L'actionneur selon l'invention est caractérisé en ce que l'ensemble aimanté est monté en vis-à-vis avec la seconde surface d'entrefer de sorte que, quelque soit la position de la partie mobile, l'entrefer magnétique résiduel est toujours formé entre la seconde surface d'entrefer de l'élément ferromagnétique de la partie mobile et une surface d'entrefer correspondante de l'ensemble aimanté, et en ce que le au moins un aimant de l'ensemble aimanté est monté sur une face de la culasse ferromagnétique et s'étend sensiblement sur toute la dimension parallèle à l'axe de déplacement de ladite face.

De préférence, la culasse ferromagnétique comporte une base, au moins un flanc latéral et un noyau central fixe, le au moins un aimant de l'ensemble aimanté étant monté sur une face desdits flancs et s'étendant sur sensiblement toute la dimension parallèle à l'axe de déplacement desdits flancs.

Selon un mode de réalisation, la bobine d'excitation est montée fixement sur la partie fixe. Alternativement, la bobine d'excitation est montée fixement sur la partie mobile.

De préférence, la bobine d'excitation est montée de façon à entourer l'entrefer d'épaisseur variable.

De préférence, l'élément ferromagnétique de la partie mobile comporte un noyau central mobile, la première surface d'entrefer étant formée sur ledit noyau.

Avantageusement, l'élément ferromagnétique de la partie mobile comporte au moins une partie latérale, la seconde surface d'entrefer étant formée sur ladite partie latérale.

De préférence, la première surface d'entrefer et la surface d'entrefer correspondante de la culasse ferromagnétique formant l'entrefer magnétique d'épaisseur variable présentent deux plans sécants.

Avantageusement, l'actionneur comporte un seul et unique entrefer magnétique d'épaisseur variable.

L'invention concerne également un appareil électrique interrupteur comportant au moins un contact fixe coopérant avec au moins un contact mobile pour commuter l'alimentation d'une charge électrique, ledit appareil comprenant au moins un actionneur électromagnétique selon l'une des revendications précédentes pour actionner le au moins un contact mobile.

### BREVE DESCRIPTION DES FIGURES

D'autres avantages et caractéristiques ressortiront plus clairement de la description qui suit de modes particuliers de réalisation de l'invention, donnés à titre d'exemples non limitatifs, et représentés dans les figures annexées.

La figure 1 représente une coupe longitudinale simplifiée d'un premier mode de réalisation d'un actionneur selon l'invention en position ouverte.

La figure 2 représente l'actionneur de la figure 1 en position fermée.

La figure 3 représente schématiquement une variante par rapport au mode des figures 1 et 2.

La figure 4 représente une coupe longitudinale simplifiée d'un second mode de réalisation d'un actionneur selon l'invention en position ouverte.

La figure 5 représente schématiquement une variante par rapport au mode de la figure 4.

La figure 6 représente une coupe longitudinale simplifiée d'un mode de réalisation particulier selon l'invention.

### DESCRIPTION DETAILLEE D'UN MODE DE REALISATION

En référence au premier mode de réalisation représenté sur les figures 1 et 2, un actionneur 11 d'un appareil électrique interrupteur comporte une partie fixe 12 comprenant une culasse ferromagnétique 13 présentant la forme d'un « U » avec deux flancs latéraux 14, 15, une base 16 et un noyau central fixe 17.

Dans le mode de réalisation des figures 1 et 2, une bobine d'excitation 21 est montée fixement sur la partie fixe 12 de façon à entourer le noyau central fixe 17. Cette bobine est associée à des moyens de régulation non représentés d'un courant électrique de commande pour contrôler la position et la vitesse de la partie mobile. La partie mobile 22 est essentiellement constitué par un élément ferromagnétique 23 comportant un noyau central mobile 24 et deux parties latérales 25. Cette partie mobile peut se déplacer selon un axe de déplacement 26 longitudinal entre une position fermée, telle que représentée à la figure 2, et une position ouverte, telle que représentée à la figure 1.

L'actionneur 11 comporte également un ensemble aimanté composé de deux aimants 31, 32 permettant de déplacer la partie mobile 22 lorsqu'un courant électrique de commande traverse la bobine d'excitation 21. Les aimants sont fixés sur une face 33 de la paroi interne des flancs latéraux 14, 15 et s'étendent selon une direction parallèle à l'axe de déplacement 26. Les aimants sont montés de façon symétrique par rapport à l'axe de déplacement 26. Les axes d'aimantation des aimants 31, 32 sont perpendiculaires et symétrique par rapport à l'axe de déplacement 26, et ils sont indifféremment dirigés soit vers cet axe de déplacement, soit à l'opposé de ce même axe.

Le circuit magnétique de l'actionneur 11 comporte un entrefer magnétique d'épaisseur variable 34 formé entre une première surface d'entrefer 35 de l'élément ferromagnétique 23 de la partie mobile 22 et une surface d'entrefer associée de la culasse ferromagnétique 13 de la partie fixe 12, les deux surfaces étant en vis-à-vis. Comme cela est représenté sur les figures 1 et 2, le circuit magnétique de l'actionneur est constitué de deux moitiés symétriques par rapport à l'axe de déplacement 26. Chaque moitié de circuit magnétique comporte un entrefer magnétique résiduel 36, 37 d'épaisseur sensiblement constante. Cet entrefer résiduel est formé entre une seconde surface d'entrefer 38, 39 sensiblement parallèle à l'axe de déplacement 26 et une surface d'entrefer correspondante de la partie fixe. Cet entrefer résiduel permet notamment de ne pas saturer le circuit magnétique quand la partie mobile est dans une position fermée.

Comme cela est représenté sur les figures 1 et 2, selon un aspect de l'invention, les aimants 31, 32 de l'ensemble aimanté sont montés en vis-à-vis avec la seconde surface d'entrefer 38, 39. Ainsi, quelque soit la position de la partie mobile, l'entrefer magnétique résiduel 36, 37 est toujours formé entre la seconde surface d'entrefer de l'élément ferromagnétique 38, 39 et une surface d'entrefer correspondante sur l'ensemble aimanté.

Lorsqu'un courant circule dans la bobine 21, les deux moitiés symétriques du circuit magnétique génèrent un flux magnétique B1. Comme cela est représenté sur les figures 1 et 2, le chemin du flux magnétique B1 est le suivant : noyau central fixe 17, base 16, flancs 14, 15, partie supérieure des aimants 31, 32, entrefers résiduels 36, 37 entre lesdits aimants et les secondes surface d'entrefer 38, 39 de la partie mobile, parties latérales 25 de la partie mobile, noyau central mobile 24, et entrefer d'épaisseur variable 34. Ce flux magnétique B1 engendre une force magnétique qui s'exerce sur la partie mobile 22 de façon à réduire l'épaisseur de l'entrefer à épaisseur variable 34.

Parallèlement, chaque aimant 31, 32 crée les flux magnétiques B2, B3 tels que représentés sur les figures 1 et 2. Le chemin du flux magnétique B2 est le suivant : noyau central mobile 24, entrefer d'épaisseur variable 34, noyau central fixe 17, base 16, flancs 14, 15, avant de reboucler dans les aimants 31, 32. Le chemin du flux magnétique B3 est, quant à lui, le suivant : parties latérales 25 de la partie mobile 22 et flancs 14, 15, avant de reboucler dans les aimants 31, 32. Étant donné l'axe d'aimantation des aimants 31, 32, les flux B2 et B3 traversent la bobine de façon sensiblement perpendiculaire à l'axe de déplacement 26. Ainsi, lorsqu'un courant de commande traverse la bobine 21, il se crée une force de Laplace qui tend également à faire déplacer la partie mobile selon l'axe de déplacement 26. Cette force est proportionnelle notamment à l'intensité du courant dans la bobine et à l'induction magnétique générée par l'ensemble aimanté.

Comme cela est représenté à la figure 1, lorsque l'actionneur 11 est en position ouverte, l'épaisseur de l'entrefer à épaisseur variable 34 est maximale, et la force d'attraction crée par le flux magnétique B1 sur la partie mobile est minimale du fait que cette force est généralement inversement proportionnelle à l'épaisseur de l'entrefer du circuit magnétique. Lorsqu'un courant circule dans la bobine 21, la force magnétique générée par la bobine et la force de Laplace vont toutes les deux contribuer au déplacement de la partie mobile 22 vers la position fermée. La combinaison de ces deux forces magnétiques est d'autant plus importante que les flux magnétiques B1, B2, générés d'une part par l'aimant, et d'autre part par la bobine d'excitation, sont tous les deux dirigés dans le même sens dans l'ensemble de la partie mobile 22, ainsi que dans l'entrefer d'épaisseur variable. Ceci conduit à une augmentation du rendement de fonctionnement de l'actionneur.

Lorsque l'actionneur 11 est en position fermée, l'épaisseur de l'entrefer à épaisseur variable 34 est minimale, et la force d'attraction crée par le flux magnétique B1 sur la partie mobile est maximale. Pour effectuer le mouvement d'ouverture, l'actionneur 11 peut comporter des moyens de rappel, tels qu'un ressort de rappel non représenté. En plus, ce mouvement peut être piloté à l'aide du courant de commande dans la bobine 21. Par exemple, pour accélérer notablement l'ouverture, c'est à dire le déplacement de la partie mobile vers une position d'ouverture, un courant inverse peut être envoyé dans la bobine 21 de façon à contrecarrer la force de Laplace.

Comme cela est représenté sur les figures 1 et 2, les aimants 31 et 32 de l'ensemble aimanté sont montés sur une face 33 de la paroi interne des flancs latéraux 14, 15. Chaque aimant s'étend sensiblement sur toute la dimension parallèle à l'axe de déplacement de ladite face, c'est-à-dire sur toute la hauteur de la paroi interne des flancs latéraux. Ceci permet d'assurer que les flux magnétiques B1, B2, générés d'une part par l'aimant, et d'autre part par la bobine d'excitation, sont tous les deux dirigés dans le même sens sur une plus grande partie de la partie mobile 22, voire sur l'ensemble de la partie mobile, ainsi que dans l'entrefer d'épaisseur variable. De cette façon, l'intensité des forces magnétiques découlant de ces deux flux et le rendement de fonctionnement de l'actionneur s'en trouve augmenté.

Par ailleurs, la bobine 21 étant montée sur la partie fixe 12, le poids de la partie mobile est relativement faible par comparaison avec un actionneur de type « voice coil », c'est-à-dire avec une bobine d'excitation montée sur la partie mobile. Ceci concoure à une amélioration du rendement global de l'actionneur.

Dans une variante représentée à la figure 3, un actionneur 41 comporte la plupart des éléments représentés sur les figures 1 et 2. Dans cette variante, la partie mobile 42 du circuit magnétique est composée d'un noyau central mobile 43 en matériau ferromagnétique comportant une première surface d'entrefer 44 qui n'est pas perpendiculaire à l'axe de déplacement. Dans l'actionneur 41, la première surface d'entrefer 44 présente deux plans sécants. De la même façon, le noyau central fixe 45 de la culasse ferromagnétique 46 présente une surface d'entrefer 47 correspondante complémentaire à la première surface d'entrefer. La forme des surfaces d'entrefer 44, 47 formants l'entrefer d'épaisseur variable de l'actionneur 41 permet notamment d'augmenter la taille desdites surfaces d'entrefer. Ainsi la force magnétique d'attraction générée par la circulation d'un courant de commande dans la bobine 21 est plus importante.

Dans la variante représentée à la figure 3, la première surface d'entrefer 44 présente une forme de gorge. La surface d'entrefer 47 correspondante du noyau central fixe 45 de la culasse ferromagnétique 46 présente, quant à elle, une forme de protubérance ou de biseau. Avec une telle configuration, le noyau central mobile récupère, grâce à son entrefer en forme de gorge, une plus grande partie des pertes magnétiques. Ces pertes magnétiques sont donc minimisées, ce qui concoure à augmenter l'effort de fermeture. Cette variante est particulièrement avantageuse dans les modes de réalisation nécessitant d'une part, une apparition des efforts magnétiques dans la course d'actionnement plus précoce, et d'autre part, une meilleure tenue magnétique en position fermée.

Dans le mode de réalisation représenté à la figure 4, la bobine d'excitation est montée fixement sur la partie mobile. L'actionneur 61 comporte une partie fixe 12 comprenant une culasse ferromagnétique 13 présentant la forme d'un « U » et une partie mobile 62 comportant un élément ferromagnétique 63 comportant un noyau central mobile 64 et deux parties latérales 65. La bobine d'excitation 66 est montée fixement sur la partie mobile 62 à l'aide de moyens de liaison 67 entre la bobine et le noyau central mobile 64 de la partie mobile. La bobine est également montée de manière à entourer le noyau central mobile 64 de la partie mobile 62.

Lorsqu'un courant circule dans la bobine 66, les deux moitiés symétriques du circuit magnétique génèrent un flux B4 dont le chemin est le sensiblement le même que dans le mode de réalisation des figures 1 et 2. Ce flux magnétique engendre une force magnétique qui s'exerce sur la partie mobile 62 de façon à réduire l'épaisseur de l'entrefer à épaisseur variable 34. Parallèlement, chaque aimant 31, 32 crée les flux magnétiques B5, B6, dont les chemins sont sensiblement les mêmes que dans mode de réalisation des figures 1 et 2. Lorsqu'un courant de commande traverse la bobine 66, il se crée une force de Laplace qui tend également à faire déplacer la partie mobile. Ainsi, la force magnétique générée par la bobine et la force de Laplace vont toutes les deux contribuer au déplacement de la partie mobile 62 vers une position fermée. La combinaison de ces deux forces magnétiques est d'autant plus importante que les flux magnétiques B4, B5, générés d'une part par l'aimant, et d'autre part par la bobine d'excitation, sont tous les deux dirigés dans le même sens dans une grande partie de la partie mobile 62, voire dans l'ensemble de ladite partie mobile 62, ainsi que dans l'entrefer d'épaisseur variable. Ceci conduit à une augmentation du rendement de fonctionnement de l'actionneur.

Dans une variante représentée à la figure 5, un actionneur 81 comporte la plupart des éléments représentés sur la figure 4. Comme dans le mode de réalisation de la figure 4, il s'agit d'un actionneur de type « voice-coil », c'est-à-dire dans lequel la bobine d'excitation est montée fixement sur la partie mobile. Dans cette variante, la partie mobile 82 du circuit magnétique est composée d'un noyau central mobile 83 en matériau ferromagnétique comportant une première surface d'entrefer 84. Comme dans la variante représentée à la figure 3, la première surface d'entrefer n'est pas perpendiculaire à l'axe de déplacement 84. Cette première surface d'entrefer 84 présente deux plans sécants. De la même façon, le noyau central fixe 85 de la culasse ferromagnétique 86 présente une surface d'entrefer 87 correspondante complémentaire à la première surface d'entrefer. La forme des surfaces d'entrefer 84, 87 permet notamment d'augmenter la taille desdites surfaces d'entrefer. Ainsi, la force magnétique d'attraction générée par la circulation d'un courant de commande dans la bobine 66 est plus importante.

Dans la variante représentée à la figure 5 et contrairement à celle de la figure 3, la première surface d'entrefer 84 présente une forme de protubérance ou de biseau. La surface d'entrefer 87 correspondante du noyau central fixe 85 de la culasse ferromagnétique 86 présente, quant à elle, une forme de gorge. Avec une telle configuration, le noyau central mobile est parcouru par moins de fuites magnétiques qu'avec la configuration représentée à la figure 3. L'effort d'attraction magnétique est donc moindre, ce qui, en fonction du cahier des charges choisi, permet de définir un fonctionnement monostable du dispositif.

Dans le mode de réalisation représenté à la figure 6, l'actionneur électromagnétique 101 ne comporte qu'une moitié de circuit magnétique par rapport à celui représenté à la figure 4. Le circuit magnétique comprend une partie fixe comprenant une culasse ferromagnétique 102 en forme de « J » comportant une base 103, un flanc principal 104 et un flanc secondaire 105. Le circuit magnétique comprend également une partie mobile 106 comprenant un élément ferromagnétique comportant une première surface d'entrefer 107 pour former un entrefer magnétique d'épaisseur variable 108 avec la culasse ferromagnétique 102. Le circuit magnétique comprend, en outre, une seconde surface d'entrefer 109 pour former un entrefer magnétique résiduel 110 avec la partie fixe d'épaisseur sensiblement constante. La seconde surface d'entrefer 109 est sensiblement parallèle à un axe de déplacement 111 de la partie mobile. Un ensemble aimanté composé d'un aimant 121 est monté fixement sur une face 122 de la paroi interne du flanc principale104. L'aimant s'étend selon une direction sensiblement parallèle à un axe de déplacement 111 de la partie mobile, sur toute la dimension parallèle à l'axe de déplacement de la face 122 de la paroi interne du flanc principal 104.

Dans le mode de réalisation de la figure 6, l'aimant 121 est montée en vis-à-vis avec la seconde surface d'entrefer 109 de sorte que, quelque soit la position de la partie mobile 106, l'entrefer magnétique résiduel 110 est toujours formé entre la seconde surface d'entrefer 109 de l'élément ferromagnétique de la partie mobile 106 et une surface d'entrefer correspondante de l'aimant 121.

Dans le mode de réalisation de la figure 6, la bobine d'excitation 131 permettant de contrôler la position et la vitesse de la partie mobile à l'aide d'un courant électrique de commande est montée fixement sur la partie mobile 106 par des moyens de liaison 132. Dans des modes de réalisation non représentés, cette bobine d'excitation aurait pu également être montée fixement sur la partie fixe.

Lorsqu'un courant circule dans la bobine 131, le circuit magnétique génère un flux B7 et l'aimant génère des flux B8, B9. Les chemins de ces flux sont similaires à ceux représentés à la figure 4 sur une moitié de circuit magnétique par rapport à l'axe de déplacement 111. Ces flux magnétiques engendrent des forces magnétiques qui s'exercent sur la partie mobile 106 de façon à réduire l'épaisseur de l'entrefer à épaisseur variable 108. Ces forces magnétiques vont toutes les deux contribuer au déplacement de la partie mobile 106 vers une position fermée. La combinaison de ces deux forces magnétiques est d'autant plus importante que les flux magnétiques B7, B8, générés d'une part par l'aimant, et d'autre part par la bobine d'excitation, sont tous les deux dirigés dans le même sens dans une grande partie de la partie mobile 106, voire dans l'ensemble de la partie mobile, ainsi que dans l'entrefer d'épaisseur variable. Ceci conduit à une augmentation du rendement de fonctionnement de l'actionneur.

L'actionneur selon l'invention peut être utilisé dans tout appareil de commutation de protection ou de commande, tels que des contacteurs, des disjoncteurs, des relais, des interrupteurs. L'actionneur selon l'invention peut être également un actionneur électromagnétique de type bistable ou monostable.

## Revendications

1. Actionneur électromagnétique (11 ; 41 ; 61 ; 81 ; 101) pour appareil interrupteur comprenant une partie fixe (12), une partie mobile (22 ; 62 ; 82 ; 106) et une bobine d'excitation (21 ; 66 ; 131),
- la partie fixe comprenant une culasse ferromagnétique (13 ; 102) et un ensemble aimanté composé d'au moins un aimant (31, 32 ; 121) monté fixement sur la culasse, l'ensemble aimanté s'étendant selon une direction sensiblement parallèle à un axe de déplacement (26 ; 111) de la partie mobile,
- la partie mobile comprenant un élément ferromagnétique comportant une première surface d'entrefer (35 ; 44 ; 84 ; 107) pour former un entrefer magnétique d'épaisseur variable (34 ; 108) avec la culasse ferromagnétique et une seconde surface d'entrefer (38, 39 ; 109) pour former un entrefer magnétique résiduel (36, 37 ; 110) d'épaisseur sensiblement constante avec la partie fixe, ladite seconde surface d'entrefer étant sensiblement parallèle à l'axe de déplacement de la partie mobile,
- la bobine d'excitation permettant de contrôler la position et la vitesse de la partie mobile à l'aide d'un courant électrique de commande, l'ensemble aimanté est monté en vis-à-vis avec la seconde surface d'entrefer de sorte que, quelque soit la position de la partie mobile, l'entrefer magnétique résiduel est toujours formé entre la seconde surface d'entrefer de l'élément ferromagnétique de la partie mobile et une surface d'entrefer correspondante de l'ensemble aimanté, **caractérisé en ce que** le au moins un aimant (31, 32 ; 121) de l'ensemble aimanté est monté sur une face (33 ; 122) de la culasse ferromagnétique et s'étend sensiblement sur toute la dimension parallèle à l'axe de déplacement (26 ; 111) de ladite face.

2. Actionneur selon la revendication 1, **caractérisé en ce que** la culasse ferromagnétique comporte une base (16 ; 103), au moins un flanc latéral (14, 15 ; 104) et un noyau central fixe (17 ; 47), le au moins un aimant de l'ensemble aimanté étant monté sur une face desdits flancs et s'étendant sur sensiblement toute la dimension parallèle à l'axe de déplacement desdits flancs.

3. Actionneur selon l'une des revendications 1 ou 2, **caractérisé en ce que** la bobine d'excitation (21) est montée fixement sur la partie fixe (12).

4. Actionneur selon l'une des revendications 1 ou 2, **caractérisé en ce que** la bobine d'excitation (66 ; 131) est montée fixement sur la partie mobile (62 ; 82 ; 106).

5. Actionneur selon l'une des revendications 1 à 4, **caractérisé en ce que** la bobine d'excitation (21) est montée de façon à entourer l'entrefer d'épaisseur variable (34).

6. Actionneur selon l'une des revendications 1 à 5, **caractérisé en ce que** l'élément ferromagnétique de la partie mobile (22 ; 42 ; 62 ; 82) comporte un noyau central mobile (24 ; 43 ; 64 ; 83), la première surface d'entrefer étant formée sur ledit noyau.

7. Actionneur selon l'une des revendications 1 à 6, **caractérisé en ce que** l'élément ferromagnétique de la partie mobile (22 ; 42 ; 62 ; 82 ; 106) comporte au moins une partie latérale (25 ; 65), la seconde surface d'entrefer étant formée sur ladite partie latérale.

8. Actionneur selon l'une des revendications 1 à 7, **caractérisé en ce que** la première surface d'entrefer (44 ; 84) et la surface d'entrefer correspondante de la culasse ferromagnétique formant l'entrefer magnétique d'épaisseur variable présentent deux plans sécants.

9. Actionneur selon l'une des revendications 1 à 8, **caractérisé en ce qu'**il comporte un seul et unique entrefer magnétique d'épaisseur variable.

10. Appareil électrique interrupteur comportant au moins un contact fixe coopérant avec au moins un contact mobile pour commuter l'alimentation d'une charge électrique, **caractérisé en ce qu'**il comprend au moins un actionneur électromagnétique selon l'une des revendications précédentes pour actionner le au moins un contact mobile.

## Claims

1. Electromagnetic actuator (11; 41; 61; 81; 101) for switching device comprising a fixed part (12), a moving part (22; 62; 82; 106) and an excitation coil (21; 66; 131),
- the fixed part comprising a ferromagnetic yoke (13; 102) and a magnetized assembly consisting of at least one magnet (31, 32; 121) mounted fixedly on the yoke, the magnetized assembly extending in a direction substantially parallel to an axis of displacement (26; 111) of the moving part,
- the moving part comprising a ferromagnetic element having a first air gap surface (35; 44; 84; 107) to form a magnetic air gap of variable thickness (34; 108) with the ferromagnetic yoke and a second air gap surface (38, 39; 109) to form a residual magnetic air gap (36, 37; 110) of substantially constant thickness with the fixed part, said second air gap surface being substantially parallel to the axis of displacement of the moving part,
- the excitation coil making it possible to control the position and
the speed of the moving part using a control electrical current, the magnetized assembly being mounted facing the second air gap surface so that, whatever the position of the moving part, the residual magnetic air gap is always formed between the second air gap surface of the ferromagnetic element of the moving part and a corresponding air gap surface of the magnetized assembly, **characterized in that** the at least one magnet (31, 32; 121) of the magnetized assembly is mounted on a face (33; 122) of the ferromagnetic yoke and extends substantially over all of the dimension parallel to the axis of displacement (26; 111) of said face.

2. Actuator according to Claim 1, **characterized in that** the ferromagnetic yoke comprises a base (16; 103), at least one lateral flank (14, 15; 104) and a fixed central core (17; 47), the at least one magnet of the magnetized assembly being mounted on a face of said flanks and extending over substantially all of the dimension parallel to the axis of displacement of said flanks.

3. Actuator according to one of Claims 1 and 2, **characterized in that** the excitation coil (21) is mounted fixedly on the fixed part (12).

4. Actuator according to one of Claims 1 and 2, **characterized in that** the excitation coil (66; 131) is mounted fixedly on the moving part (62; 82; 106).

5. Actuator according to one of Claims 1 to 4, **characterized in that** the excitation coil (21) is mounted so as to surround the air gap of variable thickness (34).

6. Actuator according to one of Claims 1 to 5, **characterized in that** the ferromagnetic element of the moving part (22; 42; 62; 82) comprises a moving central core (24; 43; 64; 83), the first air gap surface being formed on said core.

7. Actuator according to one of Claims 1 to 6, **characterized in that** the ferromagnetic element of the moving part (22; 42; 62; 82; 106) comprises at least one lateral part (25; 65), the second air gap surface being formed on said lateral part.

8. Actuator according to one of Claims 1 to 7, **characterized in that** the first air gap surface (44; 84) and the corresponding air gap surface of the ferromagnetic yoke forming the magnetic air gap of variable thickness have two secant planes.

9. Actuator according to one of Claims 1 to 8, **characterized in that** it comprises a single unique magnetic air gap of variable thickness.

10. Electric switching device comprising at least one fixed contact cooperating with at least one moving contact to switch the power supply of an electric load, **characterized in that** it comprises at least one electromagnetic actuator according to one of the preceding claims to actuate the at least one moving contact.

## Patentansprüche

1. Elektromagnetisches Betätigungsorgan (11; 41; 61; 81; 101) für ein stromunterbrechendes elektrisches Schaltgerät mit einem feststehenden Teil (12), einem beweglichen Teil (22; 62; 82; 106) und einer Erregerspule (21; 66; 131), wobei
- der feststehende Teil ein ferromagnetisches Rückschlusseisen (13; 102) sowie eine Magneteinheit mit mindestens einem, fest auf dem Rückschlusseisen montierten Magneten (31, 32; 121) umfasst und die Magneteinheit annähernd parallel zu einer Bewegungsachse (26; 111) des beweglichen Teils angeordnet ist,
- der bewegliche Teil ein ferromagnetisches Element mit einer ersten Luftspaltfläche (35; 44; 84; 107), die dazu dient mit dem ferromagnetischen Rückschlusseisen einen Luftspalt variabler Breite (34; 108) zu bilden, sowie mit einer zweiten Luftspaltfläche (38, 39; 109) umfasst, die dazu dient, mit dem feststehenden Teil einen Restluftspalt (36, 37; 110) annähernd konstanter Breite zu bilden, und die genannte zweite Luftspaltfläche annähernd parallel zur Bewegungsachse des beweglichen Teils angeordnet ist,
- die Erregerspule es ermöglicht, mit Hilfe eines Steuerstroms die Stellung und die Geschwindigkeit des beweglichen Teils zu steuern,
und die Magneteinheit gegenüber der zweiten Luftspaltfläche angeordnet ist, derart, dass der Restluftspalt unabhängig von der Stellung des beweglichen Teils immer zwischen der zweiten Luftspaltfläche des ferromagnetischen Elements des beweglichen Teils und einer zugeordneten Luftspaltfläche der Magneteinheit ausgebildet ist, **dadurch gekennzeichnet, dass** der mindestens einfach vorhandene Magnet (31, 32; 121) der Magneteinheit an einer Seite (33; 122) des ferromagnetischen Rückschlusseisens angeordnet ist und sich annähernd über die gesamte, parallel zur Bewegungsachse (26; 111) verlaufende Länge der genannten Seite erstreckt.

2. Betätigungsorgan nach Anspruch 1, **dadurch gekennzeichnet, dass** das ferromagnetische Rückschlusseisen (16; 103) mindestens einen Seitenschenkel (14, 15; 104) und einen feststehenden Mittelkern (17; 47) umfasst, wobei der mindestens einfach vorhandene Magnet der Magneteinheit an einer Seite der genannten Schenkel montiert ist und sich annähernd über die gesamte, parallel zur Bewegungsachse der genannten Schenkel verlaufende Länge erstreckt.

3. Betätigungsorgan nach Anspruch 1 oder 2, **dadurch gekennzeichnet, dass** die Erregerspule (21) fest auf dem feststehenden Teil (12) montiert ist.

4. Betätigungsorgan nach Anspruch 1 oder 2, **dadurch gekennzeichnet, dass** die Erregerspule (66; 131) fest auf dem beweglichen Teil (62; 82; 106) montiert ist.

5. Betätigungsorgan nach irgendeinem der Ansprüche 1 bis 4, **dadurch gekennzeichnet, dass** die Erregerspule (21) so montiert ist, dass sie den Luftspalt mit variabler Breite (34) umgibt.

6. Betätigungsorgan nach irgendeinem der Ansprüche 1 bis 5, **dadurch gekennzeichnet, dass** das ferromagnetische Element des beweglichen Teils (22; 42; 62; 82) einen beweglichen Mittelkern (24; 43; 64; 83) umfasst, wobei die erste Luftspaltfläche am genannten Kern ausgebildet ist.

7. Betätigungsorgan nach irgendeinem der Ansprüche 1 bis 6, **dadurch gekennzeichnet, dass** das ferromagnetische Element des beweglichen Teils (22; 42; 62; 82; 106) mindestens ein Seitenbereich (25; 65) umfasst, wobei die zweite Luftspaltfläche am genannt n Seitenbereich ausgebildet ist.

8. Betätigungsorgan nach irgendeinem der Ansprüche 1 bis 7, **dadurch gekennzeichnet, dass** die erste Luftspaltfläche (44; 84) sowie die zugeordnete Luftspaltfläche des ferromagnetischen Rückschlusseisens, die zusammen den Luftspalt mit variabler Breite bilden, zwei sich schneidende Ebenen aufweisen.

9. Betätigungsorgan nach irgendeinem der Ansprüche 1 bis 8, **dadurch gekennzeichnet, dass** es einen einzigen Luftspalt mit variabler Breite aufweist.

10. Stromunterbrechendes elektrisches Schaltgerät mit mindestens einem feststehenden Kontakt, der mit mindestens einem beweglichen Kontakt zur Umschaltung der Stromversorgung einer elektrischen Last zusammenwirkt, **dadurch gekennzeichnet, dass** es mindestens ein elektromagnetisches Betätigungsorgan nach einem der vorhergehenden Ansprüche zur Betätigung des mindestens einfach vorhandenen beweglichen Kontakts umfasst.
